# FASCICULE DE BREVET EUROPEEN

(11) **EP 0 842 508 B1**
(45) Date de publication et mention de la délivrance du brevet: **12.01.2000**
(21) Numéro de dépôt: 96925774.0
(22) Date de dépôt: 11.07.1996
(51) Int. Cl.: G10K 11/34, H04R 27/00

(54) **PROCEDE ET DISPOSITIF DE FOCALISATION D'ONDES ACOUSTIQUES**
VERFAHREN UND VORRICHTUNG ZUM FOKUSSIEREN VON SCHALLWELLEN
ACOUSTIC WAVE FOCUSING METHOD AND DEVICE

(30) Priorité: 13.07.1995 FR 9508543
(43) Date de publication de la demande: 20.05.1998
(62) Demande divisionnaire de: 99111417.4
(73) Titulaire: SOCIETE POUR LES APPLICATIONS DU RETOURNEMENT TEMPOREL, 92150 Suresnes (FR)
(72) Inventeur: FINK, Mathias, F-92160 Meudon (FR); LEWINER, Jacques, F-92210 Saint-Cloud (FR)
(74) Mandataire: Burbaud, Eric
(86) Numéro de dépôt international: FR9601083
(87) Numéro de publication internationale: WO9703438

(56) Documents cités:
- EP-A- 0 591 061
- EP-A- 0 601 934
- US-A- 5 327 496
- JOURNAL OF THE ACOUSTICAL SOCIETY OF AMERICA, vol. 90, no. 2 PART 01, 1 Août 1991, pages 1119-1129, XP000222986 PRADA C ET AL: "THE ITERATIVE TIME REVERSAL MIRROR: A SOLUTION TO SELF-FOCUSING IN THE PULSE ECHO MODE"
- IEEE TRANSACTIONS ON ULTRASONICS, FERROELECTRICS AND FREQUENCY CONTROL, vol. 39, no. 5, 1 Septembre 1992, pages 555-566, XP000306730 FINK M: "TIME REVERSAL OF ULTRASONIC FIELDS- PART I: BASIC PRINCIPLES"
- JOURNAL OF THE ACOUSTICAL SOCIETY OF AMERICA, vol. 94, no. 3, PART 01, 1 Septembre 1993, pages 1716-1718, XP000398770 DOWLING D R: "PHASE-CONJUGATE ARRAY FOCUSING IN A MOVING MEDIUM"
- JOURNAL OF THE ACOUSTICAL SOCIETY OF AMERICA, vol. 91, no. 6, Juin 1992, pages 3257-3277, XP002016806 D. R. DOWLING ET AL.: "Narrow-band performance of phase-conjugate arrays in dynamic random media"
- PROCEEDINGS OF THE ULTRASONICS SYMPOSIUM, CANNES, NOV. 1 - 4, 1994, vol. 3, 1 Novembre 1994, LEVY M;SCHNEIDER S C; MCAVOY B R (EDS ), pages 1629-1638, XP000525109 FINK M ET AL: "PHASE ABERRATION CORRECTION WITH ULTRASONIC TIME REVERSAL MIRRORS"
- JOURNAL OF THE ACOUSTICAL SOCIETY OF AMERICA, vol. 93, no. 5, 1 Mai 1993, pages 2764-2778, XP000361413 BERKHOUT A J ET AL: "ACOUSTIC CONTROL BY WAVE FIELD SYNTHESIS"

## Description

La présente invention est relative aux procédés et dispositifs de focalisation d'ondes acoustiques.

L'invention concerne plus particulièrement un procédé pour sonoriser un espace perturbant la propagation des ondes acoustiques afin de transmettre dans cet espace des informations sous forme d'ondes acoustiques au moyen d'un nombre n de haut-parleurs, n étant un entier naturel au moins égal à 1, ce procédé comportant des étapes de sonorisation au cours desquelles on transmet au moins un signal acoustique S(t) porteur d'informations dans au moins une zone, dite "zone cible", qui appartient à l'espace à sonoriser, cette transmission étant réalisée en faisant émettre des signaux acoustiques sᵢ(t) par au moins un sous-ensemble de haut-parleurs dits "actifs", lequel sous-ensemble comporte au moins un haut-parleur choisi parmi les n haut-parleurs susmentionnés.

On connaît de nombreux exemples d'espaces perturbant la propagation des ondes acoustiques. On peut citer, entre autres exemples :
- les gares et aérogares, ou plus généralement les lieux publics dans lesquels des réflexions multiples des ondes sonores rendent difficilement compréhensibles les messages sonores diffusés à l'intention des usagers,
- et les espaces dans lesquels seraient disposés au moins localement des milieux multidiffuseurs, c'est-à-dire des milieux dans lesquels sont dispersés ou répartis des éléments réfléchissant ou diffusant individuellement les ondes acoustiques, avec une absorption faible, de nature à provoquer un étalement d'au moins un ordre de grandeur de la durée d'une impulsion acoustique.

La présente invention a notamment pour but d'optimiser la transmission d'informations à l'intérieur d'un tel espace.

A cet effet, selon l'invention, un procédé du genre en question est essentiellement caractérisé en ce qu'au cours de chaque étape de sonorisation, chaque haut-parleur actif i émet un signal où :
. hᵢⱼ(-t) représente l'inversion temporelle de la réponse impulsionnelle hᵢⱼ(t), préalablement déterminée et mémorisée, entre le haut-parleur i et un point j prédéterminé dit "de calibration" appartenant à la zone cible, la zone cible comprenant un nombre p de points de calibration, p étant un entier naturel au moins égal à 1, la réponse impulsionnelle hᵢⱼ(t) correspondant au signal acoustique reçu au point j lorsque le haut-parleur i émet une courte impulsion acoustique,
. et les coefficient aⱼ sont des coefficients de pondération prédéterminés.

Grâce à ces dispositions, qui permettent une focalisation acoustique vers la zone cible, les informations transmises sous forme d'ondes acoustiques sont reçues de façon parfaitement claire dans la zone cible, et de façon beaucoup moins claire en dehors de la zone cible, ce qui ne présente aucun inconvénient et peut même constituer un avantage important dans la mesure où la zone cible est choisie de façon adaptée.

Dans des modes de réalisation préférés du premier aspect de l'invention, on peut éventuellement avoir recours en outre à l'une et/ou l'autre des dispositions suivantes :
- les coefficients de pondération aⱼ sont tous égaux à 1 ;
- le sous-ensemble de haut-parleurs actifs comprend tous les haut-parleurs de l'espace à sonoriser ;
- le nombre p de points de calibration de la zone cible est au moins égal à 2 ;
- le nombre n de haut-parleurs est au moins égal à 2 ;
- le signal S(t) correspond au moins en partie à un signal sonore choisi parmi les signaux représentatifs de la voix humaine et les signaux représentatifs de morceaux musicaux ;
- l'espace à sonoriser est un lieu recevant du public, et les signaux S(t) correspondent au moins en partie à des messages d'information du public ;
- au cours d'au moins certaines des étapes de sonorisation, on sonorise simultanément un nombre q de zones cibles, où q est un entier naturel au moins égal à 2, chaque haut-parleur actif i émettant alors la superposition de q signaux acoustiques où k est un entier naturel compris entre 1 et q correspondant à chaque zone cible, Sₖ(t) représentant le signal acoustique porteur d'informations destiné à être diffusé dans la zone cible d'indice k : on utilise ainsi la propriété susmentionnée du procédé selon l'invention, selon laquelle chaque signal Sₖ(t) est parfaitement reçu dans la zone cible k, mais très mal reçu, ou pas reçu du tout, dans les autres zones cibles ;
- la zone cible considérée dans au moins certaines des étapes de sonorisation est une zone la plus réduite possible comprenant au moins un point de calibration et dans laquelle se trouve au moins une personne destinataire d'un message vocal représenté par le signal S(t).

Par ailleurs, le premier aspect de l'invention a également pour objet un dispositif pour la mise en oeuvre d'un procédé tel que défini ci-dessus, pour sonoriser un espace perturbant la propagation des ondes acoustiques, ce dispositif comportant :
- un nombre n de haut-parleurs répartis à l'intérieur dudit espace, n étant un entier naturel au moins égal à 1,
- au moins une voie d'entrée pour recevoir un signal S(t) porteur d'informations à transmettre sous forme d'ondes acoustiques dans au moins une zone, dite zone cible, qui appartient à l'espace à sonoriser, cette transmission étant réalisée en faisant émettre des signaux acoustiques sᵢ(t) par au moins un sous-ensemble de haut-parleurs dits actifs, lequel sous-ensemble comporte au moins un haut-parleur choisi parmi les n haut-parleurs susmentionnés,
- un système de traitement de signal pour déterminer chaque signal sᵢ(t) par la formule : où :
   . hᵢⱼ(-t) représente l'inversion temporelle de la réponse impulsionnelle hᵢⱼ(t), préalablement déterminée et mémorisée, entre un haut-parleur actif i et un point j prédéterminé dit "de calibration" appartenant à la zone cible, la zone cible comprenant un nombre p de points de calibration, p étant un entier naturel au moins égal à 1, et la réponse impulsionnielle hᵢⱼ(t) correspondant au signal acoustique reçu au point j lorsque le haut-parleur i émet une courte impulsion acoustique,
   . et les coefficients aⱼ sont des coefficients de pondération prédéterminés,
   le sytème de traitement de signal étant relié à la voie d'entrée pour recevoir le signal S(t) et aux différents haut-parleurs pour leur transmettre respectivement les signaux sᵢ(t).

Avantageusement, ce dispositif comporte en outre des moyens pour sélectionner la zone cible au sein de l'espace à sonoriser.

D'autres caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue en coupe d'une gare ferroviaire dans laquelle le procédé selon le premier aspect de l'invention peut être mis en oeuvre,
- la figure 2 est une vue de dessus de la gare ferroviaire de la figure 1,
- et la figure 3 est une vue schématique partielle montrant un exemple de dispositif de mise en oeuvre du procédé selon le premier aspect de l'invention.

Dans l'exemple représenté sur les figures 1 à 3, l'espace à sonoriser est une gare ferroviaire 101 équipée d'un grand nombre de n de haut-parleurs 102, n étant un entier naturel par exemple supérieur à 10.

Lorsque les haut-parleurs 102 émettent un signal sonore, par exemple un message d'information à l'attention des voyageurs 103, les ondes sonores qui en résultent parviennent aux voyageurs 103 avec des distorsions importantes qui sont dues à ce que ces ondes sonores subissent des trajets multiples et arrivent par conséquent de façon incohérente aux oreilles des voyageurs 103.

Les trajets multiples en question suivis par les ondes sonores sont dus à ce que :
- d'une part chaque voyageur 103 reçoit des ondes sonores émises par plusieurs haut-parleurs 102, situés à des distances différentes les uns des autres par rapport à lui,
- et d'autre part, les ondes sonores émises par chaque haut-parleur 102 arrivent aux voyageurs 103 non seulement selon un trajet direct, mais également selon de multiples trajets indirects après une ou plusieurs réflexions sur des obstacles tels que par exemples les quais 104, les murs 105 ou le toit 106 de la gare.

Il en résulte que le message d'information, ou tout autre signal sonore émis par les haut-parleurs, est souvent peu compréhensible pour les voyageurs 103.

Afin de pallier cet inconvénient, selon l'invention, on procède tout d'abord à une opération de "calibration" acoustique de la gare 101, en déterminant la réponse impulsionnelle hᵢⱼ(t) entre chaque haut-parleur i et chaque point j faisant partie d'un ensemble de points prédéterminés 107 dit "de calibration" répartis à l'intérieur de la gare 1.

Les points de calibration 107 sont de préférence situés sensiblement à hauteur d'homme, par exemple à une hauteur comprise entre 1,50 m et 1,75 m au-dessus du sol, et ils sont répartis dans les diverses parties de la gare 101 qui sont fréquentées par les voyageurs 103.

La réponse impulsionnelle hᵢⱼ(t) correspond au signal acoustique reçu au point j lorsque le haut-parleur i émet une courte impulsion acoustique (idéalement une impulsion de Dirac) ou inversement au signal acoustique reçu au niveau du haut-parleur i lorsqu'on émet au niveau du point j une courte impulsion acoustique (la réponse impulsionnelle est la même dans les deux sens de propagation).

Ces réponses impulsionnelles peuvent donc être mesurées relativement simplement, de préférence de nuit ou tout au moins à un moment où la gare 101 ne reçoit pas de public, en faisant émettre successivement par chaque haut-parleur 102 une courte impulsion acoustique, et en mesurant les signaux acoustiques reçus à la suite de cette impulsion au niveau des différents points de calibration 107, au moyen de micros 108 (figure 3) préalablement disposés aux points de calibration 107.

Dans l'exemple particulier représenté sur la figure 3, chaque haut-parleur 102 reçoit successivement d'un calculateur 109 le signal impulsionnel à émettre, le calculateur 109 étant relié, par exemple par une liaison en bus, à une pluralité de convertisseurs numériques-analogiques 110, chacun de ces convertisseurs numériques-analogiques étant relié à un haut-parleur 102 par l'intermédiaire d'un amplificateur 111, et chacun de ces convertisseurs numériques-analogiques 110 étant adressable et commandé indépendamment par le calculateur 109, de façon que chaque haut-parleur 102 puisse émettre un signal indépendant des autres haut-parleurs.

Par ailleurs, les différents micros 108 situés au niveau des points de calibration 107 sont reliés chacun à un convertisseur analogique-numérique 112 par l'intermédiaire d'un amplificateur 113, les convertisseurs 112 pouvant être par exemple des convertisseurs adressables reliés en bus au calculateur 109, de façon que les signaux captés par les micros 108 puissent être mémorisés par le calculateur 109 pour chaque point de calibration 107.

Les réponses impulsionnelles hᵢⱼ(t) ainsi mémorisées par le calculateur 109 sont ensuite inversées temporellement par ce calculateur, qui mémorise finalement les inversions temporelles des réponses impulsionnelles hᵢⱼ(-t).

Une fois l'opération de calibration terminée, on démonte les différents micros 108 avec leurs convertisseurs 112 et leurs amplificateurs 113.

Par la suite, à chaque fois qu'il est nécessaire de sonoriser une ou plusieurs zones cibles appartenant à la gare 101, par exemple une zone cible 114 correspondant à un quai 104 particulier et/ou une zone cible 115 correspondant à tout ou partie du hall 116 de la gare, on fait émettre par chaque haut-parleur i de la gare un signal sonore où :
- les indices j correspondent aux indices des points de calibration appartenant à la zone cible ou aux zones cibles considérées, chaque zone cible comprenant au moins un point de calibration 107 et de préférence plusieurs,
- aⱼ représente un coefficient de pondération prédéterminé qui peut éventuellement être utilisé pour privilégier certains points de calibration 107 correspondant à des zones particulièrement fréquentées par le public, ces coefficients de pondération pouvant être le plus souvent tous égaux entre eux et généralement tous égaux à 1,
- S(t) correspond à un signal porteur d'informations, ce signal pouvant être un message d'informations destiné aux voyageurs, une musique d'ambiance, la retransmission d'un programme radiodiffusé, ou autre,
- et le signe ⊗ représente le produit de convolution.

On rappelle ici que le produit de convolution d'une fonction f(t) par une fonction g(t) vaut :

La diffusion du signal sonore S(t) est réalisée au moyen du calculateur 109, qui reçoit le signal S(t) par l'intermédiaire d'au moins une voie d'entrée 117 comportant par exemple un micro 118 ou une autre source envoyant le signal S(t) vers le calculateur, un amplificateur 119 et un convertisseur analogique-numérique 120.

Le calculateur 109 est relié par ailleurs à une interface 121 comprenant par exemple un clavier et un écran qui permet à un opérateur de choisir la zone cible 114, 115 dans laquelle il souhaite diffuser un message ou autre signal sonore.

Après avoir sélectionné la ou les zones cibles voulues au moyen de l'interface 121, l'opérateur peut alors par exemple parler dans le micro 118 pour diffuser un message dans cette zone cible : ce message S(t) est reçu par le calculateur 109, qui calcule les signaux sᵢ(t) à faire émettre par chaque haut-parleur 102 et transmet ces signaux aux haut-parleurs 102 correspondants par l'intermédiaire des convertisseurs numériques-analogiques 110 et des amplificateurs 111.

Eventuellement, il serait possible de ne faire émettre les signaux sᵢ(t) que par certains des haut-parleurs de la gare 101, dits haut-parleurs actifs, par exemple les haut-parleurs les plus voisins de la zone cible.

Le cas échéant, il serait même possible de sonoriser simultanément plusieurs zones cibles en envoyant respectivement dans les différentes zones cibles des signaux acoustiques porteurs d'informations Sₖ(t) différents.

Dans ce cas, chaque haut-parleur actif, c'est-à-dire en général chaque haut-parleur de la gare 101, émet un signal acoustique

Le cas échéant, le procédé selon l'invention peut également être utilisé pour envoyer un message particulièrement clair et éventuellement particulièrement fort à un individu donné 122 (figure 2) ou à un groupe donné d'individus.

Il peut s'agir par exemple d'un message de service destiné à un employé particulier, ou encore d'un message dissuasif destiné à un individu en train de commettre une infraction ou une imprudence.

Pour cela, l'opérateur repère la position de l'individu 122 ou du groupe d'individus destinataire du message, ce repérage pouvant être effectué par vision directe ou encore indirectement en visionnant un ou plusieurs écrans de contrôle reliés à une ou plusieurs caméras de surveillance.

Ce repérage étant effectué, l'opérateur indique la position de l'individu 122 au calculateur 109 par l'intermédiaire de l'interface 121, après quoi le calculateur 109 détermine automatiquement une zone cible 123 de taille réduite, contenant l'individu 122 et au moins un point de calibration 107, puis l'opérateur diffuse vers l'individu 122 son message dissuasif.

Comme il va de soi, et comme il résulte d'ailleurs de ce qui précède, le premier aspect de l'invention n'est pas limitée à l'exemple de réalisation particulier qui vient d'être décrit ; elle en embrasse au contraire toutes les variantes, notamment celles dans lesquelles :
- l'espace à sonoriser serait autre qu'une gare ferroviaire, par exemple un aérogare, une station de métro, une gare routière, une piscine, un stade, une plage, un musée (auquel cas les zones cibles peuvent correspondre à des zones situées au voisinage des différentes oeuvres d'art dans une même salle, ces zones cibles pouvant éventuellement être matérialisées par des lignes tracées au sol ou similaires, et des commentaires sonores différents pouvant éventuellement être diffusés simultanément respectivement dans ces différentes zones cibles), un espace appartenant à un parc d'attractions (auquel cas le fait de pouvoir faire entendre des sons uniquement dans certaines zones particulières de cet espace peut être utilisé notamment à titre de jeu), les salles de spectacles, et de façon plus générale, tout lieu recevant du public ou encore tout lieu privé perturbant la propagation des ondes acoustiques par des réflexions ou diffusions multiples,
- l'invention serait utilisée pour écouter un programme sonore de haute fidélité, la zone cible correspondant alors à un espace où doit se placer l'auditeur pour écouter le programme sonore en question,
- le nombre n de haut-parleurs serait inférieur à 10, par exemple égal à 1 (notamment lorsque l'espace à sonoriser comporte de multiples obstacles réverbérant particulièrement bien les ondes acoustiques), ou égal à 2,
- le signal S(t) ne serait pas un signal acoustique compréhensible par l'oreille humaine, mais un signal codé destiné à être reçu et décodé par un dispositif de réception automatique,
- le signal acoustique S(t) ne serait pas sonore, mais ultrasonore ou infrasonore,
- et les réponses impulsionnelles hᵢⱼ(t) seraient déterminées autrement qu'en faisant émettre des signaux acoustiques impulsionnels, par exemple en faisant émettre successivement aux différents haut-parleurs 102 un signal acoustique modulé de façon prédéterminée, ou encore en faisant émettre aux haut-parleurs 102 des suites de signaux acoustiques prédéterminés, d'où l'on peut déduire la réponse impulsionnelle hᵢⱼ(t) par des méthodes de calcul connues en soi, explicitées par exemple dans la demande de brevet français n° 96 05102 du 23 avril 1996 pour le calcul des réponses impulsionnelles dans le domaine des ondes radio.

## Revendications

1. Procédé pour sonoriser un espace (101) perturbant la propagation des ondes acoustiques, afin de transmettre dans cet espace des informations sous forme d'ondes acoustiques au moyen d'un nombre n de haut-parleurs (102), n étant un entier naturel au moins égal à 1, ce procédé comportant des étapes de sonorisation au cours desquelles on transmet au moins un signal acoustique S(t) porteur d'informations dans au moins une zone (114, 115, 123), dite "zone cible", qui appartient à l'espace à sonoriser (101), cette transmission étant réalisée en faisant émettre des signaux acoustiques sᵢ(t) par au moins un sous-ensemble de haut-parleurs (102) dits "actifs", lequel sous-ensemble comporte au moins un haut-parleur choisi parmi les n haut-parleurs susmentionnés,
**caractérisé en ce qu**'au cours de chaque étape de sonorisation, chaque haut-parleur actif i émet un signal où :
. hᵢⱼ(-t) représente l'inversion temporelle de la réponse impulsionnelle hᵢⱼ(t), préalablement déterminée et mémorisée, entre le haut-parleur i et un point j prédéterminé dit "de calibration" (107) appartenant à la zone cible (114, 115, 123), la zone cible comprenant un nombre p de points de calibration, p étant un entier naturel au moins égal à 1, la réponse impulsionnelle hᵢⱼ(t) correspondant au signal acoustique reçu au point j lorsque le haut-parleur i émet une courte impulsion acoustique,
. et les coefficients aⱼ sont des coefficients de pondération prédéterminés.

2. Procédé selon la revendication 1, dans lequel les coefficients de pondération aⱼ sont tous égaux à 1.

3. Procédé selon l'une quelconque des revendications 1 et 2, dans lequel le sous-ensemble de haut-parleurs actifs (102) comprend tous les haut-parleurs de l'espace à sonoriser (101).

4. Procédé selon l'une quelconque des revendications 1 et 2, dans lequel le nombre p de points de calibration (107) de la zone cible (114, 115) est au moins égal à 2.

5. Procédé selon l'une quelconque des revendications précédentes, dans lequel le nombre n de haut-parleurs (102) est au moins égal à 2.

6. Procédé selon l'une quelconque des revendications précédentes, dans lequel le signal S(t) correspond au moins en partie à un signal sonore choisi parmi les signaux représentatifs de la voix humaine et les signaux représentatifs de morceaux musicaux.

7. Procédé selon la revendication 5, dans lequel l'espace à sonoriser (101) est un lieu recevant du public, et les signaux S(t) correspondent au moins en partie à des messages d'information du public.

8. Procédé selon la revendication 6, dans lequel, au cours d'au moins certaines des étapes de sonorisation, on sonorise- simultanément un nombre q de zones cibles (114, 115, 123), où q est un entier naturel au moins égal à 2, chaque haut-parleur actif i émettant alors la superposition de q signaux acoustiques où k est un entier naturel compris entre 1 et q correspondant à chaque zone cible, Sₖ(t) représentant le signal acoustique porteur d'informations destiné à être diffusé dans la zone cible d'indice k.

9. Procédé selon l'une quelconque des revendications précédentes, dans lequel la zone cible (123) considérée dans au moins certaines des étapes de sonorisation est une zone la plus réduite possible comprenant au moins un point de calibration (107) et dans laquelle se trouve au moins une personne (122) destinataire d'un message vocal représenté par le signal S(t).

10. Dispositif pour la mise en oeuvre d'un procédé selon l'une quelconque des revendications précédentes, pour sonoriser un espace (101) perturbant la propagation des ondes acoustiques, ce dispositif comportant :
- un nombre n de haut-parleurs (102) répartis à l'intérieur dudit espace, n étant un entier naturel au moins égal à 1,
- au moins une voie d'entrée (117) pour recevoir un signal S(t) porteur d'informations à transmettre sous forme d'ondes acoustiques dans au moins une zone (114, 115, 123), dite zone cible, qui appartient à l'espace à sonoriser, cette transmission étant réalisée en faisant émettre des signaux acoustiques sᵢ(t) par au moins un sous-ensemble de haut-parleurs (102) dits actifs, lequel sous-ensemble comporte au moins un haut-parleur choisi parmi les n haut-parleurs susmentionnés,
- un système de traitement de signal (109) pour déterminer chaque signal sᵢ(t) par la formule : où :
. hᵢⱼ(-t) représente l'inversion temporelle de la réponse impulsionnelle hᵢⱼ(t), préalablement déterminée et mémorisée, entre un haut-parleur actif i et un point j prédéterminé dit "de calibration" appartenant à la zone cible, la zone cible (114, 115, 123) comprenant un nombre p de points de calibration (107), p étant un entier naturel au moins égal à 1, et la réponse impulsionnielle hᵢⱼ(t) correspondant au signal acoustique reçu au point j lorsque le haut-parleur i émet une courte impulsion acoustique,
. et les coefficients aⱼ sont des coefficients de pondération prédéterminés,
le système de traitement de signal (109) étant relié à la voie d'entrée pour recevoir le signal S(t) et aux différents haut-parleurs (102) pour leur transmettre respectivement les signaux sᵢ(t).

11. Dispositif selon la revendication 10, comportant en outre des moyens (121) pour sélectionner la zone cible au sein de l'espace à sonoriser.

## Patentansprüche

1. Verfahren zum Beschallen eines Raumes (101), der die Fortpflanzung von akustischen Wellen stört, um in diesen Raum Informationen in Form von akustischen Wellen mittels einer Anzahl n an Lautsprechern (102) zu übertragen, wobei n eine natürliche Zahl ist, die mindestens gleich 1 ist, wobei dieses Verfahren Verfahrensschritte der Beschallung umfaßt, in deren Verlauf wenigstens ein akustisches Informations-Trägersignal S(t) in wenigstens einen Bereich (114, 115, 123) - den sogenannten "Zielbereich" - übertragen wird, der zu dem zu beschallenden Raum (101) gehört, wobei diese Übertragung realisiert wird, indem veranlaßt wird, akustische Signale sᵢ(t) durch mindestens eine Teilmenge von Lautsprechern (102), nämlich den "Aktiven" auszustrahlen, wobei diese Teilmenge mindestens einen Lautsprecher umfaßt, der unter den oben erwähnten Lautsprechern ausgewählt ist,
**dadurch gekennzeichnet, daß** im Verlauf jedes Verfahrensschrittes der Beschallung jeder aktive Lautsprecher i ein Signal emittiert, wobei:
- hᵢⱼ(-t) die zeitliche, vorher bestimmte und gespeicherte Umkehrung der Impuls-Antwort hᵢⱼ(t) zwischen dem Lautsprecher i und einem vorher bestimmten Punkt j der sogenannten "Kalibration" (107) darstellt, der zu dem Zielbereich (114, 115, 123) gehört, wobei der Zielbereich eine Anzahl p von Kalibrationspunkten umfaßt, wobei p eine natürliche Zahl ist, die mindestens gleich 1 ist, wobei die Impulsantwort hᵢⱼ(t) einem am Punkt j empfangenen, akustischen Signal entspricht, wenn der Lautsprecher i einen kurzen, akustischen Impuls emittiert,
- und die Koeffizienten aⱼ vorbestimmte Gewichtungskoeffizienten sind.

2. Verfahren nach Anspruch 1, bei dem alle Gewichtungskoeffizienten aⱼ gleich 1 sind.

3. Verfahren nach einem der Ansprüche 1 und 2, bei dem die Teilmenge der aktiven Lautsprecher (102) alle Lautsprecher des zu beschallenden Raumes (101) umfaßt.

4. Verfahren nach einem der Ansprüche 1 und 2, bei dem die Anzahl p der Punkte der Kalibration (107) des Zielbereichs (114, 115) wenigstens gleich 2 ist.

5. Verfahren nach einem der vorangegangenen Ansprüche, bei dem die Anzahl n an Lautsprechern (102) wenigstens gleich 2 ist.

6. Verfahren nach einem der vorangegangenen Ansprüche, bei dem das Signal S(t) wenigstens teilweise einem Schallsignal entspricht, das aus den entsprechenden Signalen einer menschlichen Stimme und den entsprechenden Signalen von Musikstücken ausgewählt ist.

7. Verfahren nach Anspruch 5, bei dem der zu beschallende Raum (101) ein für die Öffentlichkeit bestimmter Ort ist und die Signale S(t) zumindest teilweise Informationsmitteilungen für die Öffentlichkeit darstellen.

8. Verfahren nach Anspruch 6, bei dem im Verlauf zumindest einiger Beschallungsvorgänge simultan eine Anzahl q an Zielbereichen (114, 115, 123) beschallt wird, wobei q eine natürliche Zahl ist, die wenigstens gleich 2 ist, wobei jeder aktive Lautsprecher i nun die Übereinanderlagerung von q-akustischen Signalen emittiert, wobei k eine natürliche Zahl zwischen 1 und q ist, die jedem Zielbereich entspricht, wobei Sₖ(t) das akustische Informations-Trägersignal darstellt, das zur Ausstrahlung in den Zielbereich mit dem Index k vorgesehen sind ist.

9. Verfahren nach einem der vorangegangenen Ansprüche, bei dem der in zumindest einigen der Beschallungsvorgänge vorgesehene Zielbereich (123) ein möglichst reduzierter Bereich ist, der zumindest einen Punkt der Kalibration (107) umfaßt und in dem sich wenigstens eine Zielperson (122) für eine durch das Signal S(t) dargestellte Sprachnachricht befindet.

10. Vorrichtung zum Anwenden eines Verfahrens nach einem der vorangegangenen Ansprüche, um einen Raum (101) zu beschallen, der die Fortpflanzung von akustischen Wellen stört, wobei diese Vorrichtung umfaßt:
- eine Anzahl n an Lautsprechern (102), die dem Rauminneren zugeteilt sind, wobei n eine natürliche Zahl ist, die wenigstens gleich 1 ist,
- wenigstens eine Eingangsstrecke (117) zum Empfangen eines Informations-Trägersignals S(t), das in Form von akustischen Wellen in zumindest einen Bereich (114, 115, 123) - den sogenannten "Zielbereich"-übertragen wird, der zu dem zu beschallenden Raum gehört, wobei diese Übertragung realisiert wird, indem veranlaßt wird, akustische Signale sᵢ(t) durch zumindest eine Teilmenge von Lautsprechern (102), nämlich den aktiven zu emittieren, wobei diese Teilmenge zumindest einen Lautsprecher umfaßt, der unter den n obenerwähnten Lautsprechern ausgewählt ist,
- ein Signalverarbeitungssystem (109) zur Bestimmung jedes Signals sᵢ(t) mittels der Gleichung: wobei:
-- hᵢⱼ(-t) die zeitliche, vorher bestimmte und gespeicherte Umkehrung der Impulsantwort hᵢⱼ(t) zwischen einem aktiven Lautsprecher i und einem vorbestimmten Punkt j der sogenannten "Kalibration" darstellt, der zu einem Zielbereich gehört, wobei der Zielbereich (114, 115, 123) eine Anzahl p an Kalibrationspunkten (107) umfaßt, wobei p eine natürliche Zahl ist, die mindestens gleich 1 ist, und die Impulsantwort hᵢⱼ(t) einem am Punkt j empfangenen, akustischen Signal entspricht, wenn der Höhen-Lautsprecher i einen kurzen, akustischen Impuls emittiert,
-- und die Koeffizienten aⱼ vorbestimmte Gewichtungskoeffizienten sind, wobei das Signalverarbeitungssystem (109) mit der Eingangsstrecke zum Empfangen des Signals S(t) und mit verschiedenen Höhen-Lautsprechern (102) verbunden ist, um diesen jeweils die Signale sᵢ(t) zu übertragen.

11. Vorrichtung nach Anspruch 10 umfassend eine Einrichtung (121) zum Auswählen des Zielbereichs im Herzen des zu beschallenden Raumes.

## Claims

1. Process for sound-sweeping a space (101) which disturbs the propagation of acoustic waves, so as to transmit in this space information in the form of acoustic waves by means of a number n of loudspeakers (102), n being a natural integer at least equal to 1, this process including sound-sweeping steps in the course of which at least one acoustic signal S(t) carrying information is transmitted in at least one zone (114, 115, 123), termed a "target zone", which belongs to the space to be sound-swept (101), this transmission being carried out by having acoustic signals sᵢ(t) emitted by at least one subset of so-called "active" loudspeakers (102), which subset includes at least one loudspeaker chosen from among the n abovementioned loudspeakers, characterized in that in the course of each sound-sweeping step, each active loudspeaker i emits a signal where:
- hᵢⱼ(-t) represents the temporal inversion of the impulse response hᵢⱼ(t), previously determined and stored, between loudspeaker i and a predetermined so-called "calibration" point j (107) belonging to the target zone (114, 115, 123), the target zone comprising a number p of calibration points, p being a natural integer at least equal to 1, the impulse response hᵢⱼ(t) corresponding to the acoustic signal received at the point j when loudspeaker i emits a short acoustic pulse,
- and the coefficients aⱼ are predetermined weighting coefficients.

2. Process according to Claim 1, in which the weighting coefficients aⱼ are all equal to 1.

3. Process according to either one of Claims 1 and 2, in which the subset of active loudspeakers (102) comprises all the loudspeakers of the space to be sound-swept (101).

4. Process according to either one of Claims 1 and 2, in which the number p of calibration points (107) of the target zone (114, 115) is at least equal to 2.

5. Process according to any one of the preceding claims, in which the number n of loudspeakers (102) is at least equal to 2.

6. Process according to any one of the preceding claims, in which the signal S(t) corresponds at least in part to a sound signal chosen from among the signals representative of the human voice and the signals representative of musical snatches.

7. Process according to Claim 5, in which the space to be sound-swept (101) is a place which receives the public, and the signals S(t) correspond at least in part to public information messages.

8. Process according to Claim 6, in which, in the course of at least certain of the sound-sweeping steps, a number q of target zones (114, 115, 123) is simultaneously sound-swept, where q is a natural integer at least equal to 2, each active loudspeaker i then emitting the superposition of q acoustic signals where k is a natural integer lying between 1 and q corresponding to each target zone, Sₖ(t) representing the information-carrying acoustic signal intended to be broadcast in the target zone of index k.

9. Process according to any one of the preceding claims, in which the target zone (123) considered in at least certain of the sound-sweeping steps is as restricted a zone as possible comprising at least one calibration point (107) and in which there is at least one person (122) who is the destination of a voice message represented by the signal S(t).

10. Device for implementing a process according to any one of the preceding claims, for sound-sweeping a space (101) which disturbs the propagation of acoustic waves, this device including:
- a number n of loudspeakers (102) distributed inside the said space, n being a natural integer at least equal to 1,
- at least one input pathway (117) for receiving a signal S(t) carrying information to be transmitted in the form of acoustic waves in at least one zone (114, 115, 123), termed the target zone, which belongs to the space to be sound-swept, this transmission being carried out by having acoustic signals sᵢ(t) emitted by at least one subset of so-called active loudspeakers (102), which subset includes at least one loudspeaker chosen from among the n abovementioned loudspeakers,
- a signal processing system (109) for determining each signal s$\frac{\text{h}}{\text{i}}$(t) via the formula: where:
. hᵢⱼ(-t) represents the temporal inversion of the impulse response hᵢⱼ(t), previously determined and stored, between an active loudspeaker i and a predetermined so-called "calibration" point j belonging to the target zone, the target zone (114, 115, 123) comprising a number p of calibration points (107), p being a natural integer at least equal to 1, and the impulse response hᵢⱼ(t) corresponding to the acoustic signal received at the point j when loudspeaker i emits a short acoustic pulse,
. and the coefficients aⱼ are predetermined weighting coefficients,
the signal processing system (109) being linked to the input pathway so as to receive the signal S(t) and to the various loudspeakers (102) so as to transmit respectively thereto the signals sᵢ(t).

11. Device according to Claim 10, furthermore including means (121) for selecting the target zone within the space to be sound-swept.
